# EUROPÄISCHE PATENTSCHRIFT

(11) **EP 0 474 102 B1**
(45) Veröffentlichungstag und Bekanntmachung des Hinweises auf die Patenterteilung: **15.11.1995**
(21) Anmeldenummer: 91114415.2
(22) Anmeldetag: 28.08.1991
(51) Int. Cl.: B01F 7/04

(54) **Verfahren und Vorrichtung zum Mahlen und Intensivmischen von Schüttgütern und/oder Flüssigkeiten unterschiedlicher Schüttverhalten, Dichte oder Viskosität zum Zwecke der Erreichung von homogenen Mischgütern**
Method and device for grinding and intensive mixing bulk material and/or liquids with different pouring capability, density or viscosity for obtaining homogeneous mixtures
Procédé et dispositif pour moudre et mélanger intensivement des matériaux en vrac et/ou des liquides de différente fluidité, densité ou viscosité dans le but d'obtenir des mélanges homogènes

(30) Priorität: 05.09.1990 DE 4028108
(43) Veröffentlichungstag der Anmeldung: 11.03.1992
(73) Patentinhaber: IMCATEC GmbH, D-68309 Mannheim (DE)
(72) Erfinder: Lipp, Eberhard, W-6701 Altrip/Rhein (DE)
(74) Vertreter: Schmid, Rudolf, Dipl.-Ing., Patentanwalt

(56) Entgegenhaltungen:
- DE-A- 1 507 889
- DE-B- 1 184 325
- DE-C- 972 058
- FR-A- 1 134 428
- GB-A- 777 271
- US-A- 3 410 535
- US-A- 3 499 633
- US-A- 3 925 243

## Beschreibung

Die Erfindung betrifft ein Verfahren zum Mahlen und Intensivmischen von Schüttgütern und/oder Flüssigkeiten, bei dem die Mischungskomponenten in einem Behälter mittels Mischwerkzeugen gemischt und in einer im Behälter angeordneten Rotor / Stator-Mühle zerkleinert werden, nach dem Oberbegriff des Anspruchs 1, sowie eine Vorrichtung zur Durchführung dieses Verfahrens nach dem Oberbegriff des Anspruchs 3.

Bei der Herstellung von Mischgütern in der Pharmazie-, Kosmetik-, Chemie-, Kunststoff- und Nahrungsmittelindustrie sowie artverwandten Bereichen wird stets eine homogene Struktur des Mischguts angestrebt.

Hierzu sind Mischer bekannt, die aus einer eigentlichen Mischtrommel bestehen, in denen zentrisch eine Welle angeordnet ist, auf der Mischelemente befestigt sind. Diese Welle mit den Mischelementen wird über ein Antriebssystem, meist bestehend aus Elektromotor, Keilriemenantrieb und Untersetzungsgetriebe, angetrieben. Durch die besondere Formgebung der Mischelemente und deren Anordnung auf der Welle wird das Mischgut intensiv durchwirbelt. Um nun den Grad der Homogenisierung zu verbessern, ist es bei Mischern der eingangs genannten Art bekannt, quer zu den axial vertaufenden Mischelementen Mühlen anzuordnen, denen die Mischungskomponenten durch die Mischelemente zugeführt werden. Es finden hierbei sogenannte Messermühlen oder auch Rotor-/Statormühlen Anwendung. Rotor-/Statormühlen basieren hierbei auf dem Wirkprinzip der Zwangsverkleinerung, indem die Komponenten zerteilt, zerfasert und dispergiert werden. Die Messermühlen basieren auf dem Wirkprinzip der Prallzerkleinerung, wobei die Komponenten zerteilt, zerfasert, dispergiert und verdichtet werden.

In der DE-OS 37 28 710 ist ein Mischer beschrieben, der einen an der Behälterwand angeordneten Zerkleinerer aufweist. Mit diesem Zerkleinerer soll erreicht werden, daß sich beim Zerkleinem eine Scherwirkung ergibt, um beim Vermischen und Trocknen beispielsweise extrem feuchter Mischgüter eine Klumpenbildung zu verhindern bzw. aufzulösen.

Nach der DE-OS 37 28 710 werden Rotor und Stator des Zerkleinerers sowohl radial als auch axial durchströmt, wodurch, insbesondere aufgrund der Durchströmbarkeit des Stators, unbefriedigende Mischergebnisse resultieren. Dieser Mangel kann durch die in dieser Schritt zusätzlich vorgeschlagene Maßnahme, die radialen Arme des Rotors zum Zweck einer axialen Förderwirkung verschränkt auszubilden, nicht eliminiert werden, da ein erheblicher Anteil des Mischgutes trotzdem radial durch den Stator entweichen kann.

Aus der DE-OS 15 07 889 ist ein Verfahren zum Betrieb von Mischmaschinen, sowie eine zugehörige Mischmaschine mit einer aus einem Rotor und einem Stator bestehenden Einbaumühle bekannt. In dieser Einbaumühle wird das Mischgut mittels Rotormessern verwirbelt; aufgrund fehlender Gegenkanten für die Rotormesser ergibt sich jedoch keine Scherwirkung auf das Mischgut. Auch wenn der Stator dieses Standes der Technik durch seine geschlossene Ausführung nicht radial durchströmbar ist, erhält man ein verbesserungsbedürftiges Mischergebnis, da das Mischgut von den Rotormessern lediglich verwirbelt, und nicht gemahlen wird.

Ausgehend von diesem Stand der Technik liegt der Erfindung die Aufgabe zugrunde, ein Verfahren und eine Vorrichtung der eingangs genannten Art zu schaffen, bei dem das Mischgut in der im Behälter angeordneten Rotor/Stator-Mühle zwangsgeführt sowie zwangsweise einer Scherwirkung ausgesetzt, und somit zuverlässig und gründlich gemahlen und/oder vermischt wird.

Diese Aufgabe wird durch ein Verfahren gemäß Anspruch 1, sowie durch eine Vorrichtung gemäß Anspruch 3 gelöst.

Eine bevorzugte Variante des erfindungsgemäßen Verfahrens ergibt sich aus Anspruch 2, bevorzugte Ausführungsformen der erfindungsgemäßen Vorrichtung sind in den Ansprüchen 4 bis 12 angegeben.

Erfindungsgemäß ist dabei ein gattungsgemäßes Verfahren so verbessert, daß das Mischgut in der Rotor/Stator-Mühle eine Zwangsdurchpressung durch einen, mittels einer kämmend ineinandergreifenden Rotor- und Statorverzahnung gebildeten, Mahlspalt erfährt, wobei das innere Mahlelement den Rotor und das äußere Mahlelement den Stator bildet, und wobei das äußere Mahlelement vom Mischgut nicht in radialer Richtung durchströmt wird.

Bevorzugterweise kann eine Mischungskomponente von außen, durch die Mühle hindurch, in welcher die Zwangsdurchpressung stattfindet, in den Behälter geleitet werden.

Eine Vorrichtung der eingangs genannten Art ist erfindungsgemäß so ausgebildet, daß das innere Mahlelement den Rotor und das äußere Mahlelement den Stator der Mühle bildet, wobei das äußere Mahlelement vom Mischgut nicht radial durchströmbar ist, und daß der Rotor und der Stator jeweils umfangsverteilt Zähne aufweisen, die kämmend ineinander greifen und einen Mahlspalt zur Zwangsdurchpressung des Mischgutes bilden.

Bevorzugte Ausführungsformen der erfindungsgemäßen Vorrichtung werden im folgenden beschrieben:
Die Zähne des Rotors und des Stators weisen vorzugsweise eine trapezoide Form auf, wodurch sie automatisch Schneidkanten bilden.

Bevorzugterweise ist das innere Mahlelement als Rotor ausgebildet, welcher mindestens zwei Flügel aufweist, die zur Längsachse der Mühle angestellt sind, so daß das Mischgut gezielt in axialer Richtung transportiert wird. Je nach Anwendung kann dabei die Transportrichtung wechseln.

Es bietet sich an, die Mahlelemente aus besonders verschleißfestem Material zu fertigen.

Durch Befestigungsmittel beispielsweise mittels zweier Bolzen kann der Stator mit einem Einbauflansch verschraubt sein, wobei mindestens einer dieser Bolzen in Längsrichtung durchbohrt ist, sodaß Flüssigkeit bzw. eine Mischungskomponente von außen in den Mischbereich transportiert werden kann.

Der Antrieb der Mühle ist zweckmäßigerweise mit variabler Geschwindigkeit möglich, sodaß das Mahlvernalten dem jeweiligen Mischgut angepaßt werden kann.

Eine bevorzugte Ausführungsform des Stators und des Rotors sieht vor, daß diese sich in Transportrichtung konisch öffnend gestaltet sind, oder daß Stator und Rotor in Transportrichtung verjüngend ausgebildet sind.

Bevorzugterweise ist der Stator zur Verhinderung einer radialen Durchströmbarkeit als Mantel ausgebildet.

Die als Zähne geformten Mahlelemente des Stators können durch die Anordnung von vorzugsweise halbkreisförmigen Einkerbungen gebildet sein.

Anhand der beigefügten Zeichnungen, die besonders bevorzugte Ausführungsbeispiele der Erfindung zeigen, wird die Erfindung nun näher erläutert.

Dabei zeigen:
- Fig. 1:: Eine perspektivische Darstellung eines an sich bekannten Mischers, in den die erfindungsgemäße Mühle eingebaut ist;
- Fig. 2:: den Rotor-/Statorkopf der Mühle in zusammengebautem Zustand;
- Figur 3 bis 6:: Den Rotor in verschiedenen Ansichten
- Figur 7 bis 9:: Den Stator in verschiedenen Ansichten.

Die Figur 1 zeigt die perspektivische Darstellung eines ansich bekannten Mischers 1. Dieser weist eine Mischtrommel 2 auf, die beidseitig mit Stirnwänden 3 verschlossen ist. Zentrisch befindet sich eine Welle 4, auf der eine Vielzahl von Mischelementen 5 angeordnet sind. Die Mischelemente 5 sind auf der Welle 4 verschweißt oder in auf der Welle verschweißten Taschen verschraubt. Die Welle 4 mit den Mischelementen 5 wird über einen Elektromotor 6 angetrieben. Durch diese Anordnung wird das Mischgut bereits durchwirbelt. Bevorzugterweise im unteren Trommelbereich erfolgt der Einbau der erfindungsgemäßen Rotor-/Statormühle 7. Diese Mühle 7 bzw. deren Rotor-/Statorkopf wird nun in Figur 2 näher beschrieben.

Die Mühle 7 besteht im wesentlichen aus einem Rotor 8 und einem Stator 9, die eine gemeinsame geometrische Achse 10 aufweisen. Der Stator 9 weist eine mit der Verzahnung 11 des Rotors 8 korrespondierende Verzahnung 12 auf, derart, daß zwischen den Verzahnungen 12 entsprechende radiale Einlässe 18 gebildet sind, in denen die Verzahnungen 11 des Rotors 8 rotieren können. Ein besonderes Merkmal der Erfindung besteht dabei darin, daß das Mischgut den Stator lediglich axial in dem Spalt 14 zwischen Statorverzahnung 12 und Rotorverzahnung 11 durchströmen kann, da der Stator radial verschlossen ist.

Der Stator 9 ist mittels zweier Bolzen 15 mit einem Einbauflansch 16 verschraubt. Beispielsweise ist es möglich, einen dieser Bolzen oder auch beide mit einer Durchbohrung 17 zu versehen, so daß Flüssigkeit oder eine weitere Komponente von außen in den Mahlbereich transportiert werden kann.

Die Figuren 3 bis 6 zeigen den erfindungsgemäßen Rotor in verschiedenen Ansichten.
Figur 3 zeigt eine Seitenansicht des Rotors 8 mit aufgeschnittener Nabe 19.
Die Figur 4 zeigt eine Ansicht des Rotors 8 aus der in Figur 3 angedeuteten Richtung F.
Figur 5 zeigt eine Draufsicht auf den Rotor 8 aus der in Figur 4 angedeuteten Richtung G und die Figur 6 einen Schnitt entlang der in Figur 5 angedeuteten Linie A-A.

Das Ausführungsbeispiel gemäß den Figuren 3 bis 6 zeigt einen Rotor mit vier Flügeln 13, die radial um 90° versetzt und diagonal zur Achse 10 auf der Nabe 19 angeordnet sind. Die Flügel 13 sind derart ausgebildet, daß sie entsprechend des diagonalen oder schrägen Versatzes zur Nabe 19 hintereinander ebenfalls in einem Versatz angeordnete Verzahnungen 11 aufweisen. Die Anzahl der Verzahnungen 11 richtet sich nach dem zu mischenden Gut. Der Rotor 8 weist zur Aufnahme der in Figur 2 gezeigten Antriebswelle 20 im Narbenbereich eine zentrische Bohrung 21 auf, wobei eine Nut 22 für eine Passfeder eingelassen ist.

Die Figuren 7 bis 9 zeigen den Stator 9, wobei die Figur 7 einen Schnitt entlang der in Figur 8 angedeuteten Schnittlinie C-D, die Figur 9 einen Schnitt entlang der in Figur 8 angedeuteten Linie E-E und die Figur 8 einen Schnitt entlang der in Figur 7 angedeuteten Linie A-B darstellen.

Besonders herauszuheben sind in diesen Darstellungen die kreisförmigen Durchtrittsspalten 14 bzw. radialen Einlässe 18.

Mit der vorliegenden Erfindung wird ein Verfahren und eine Vorrichtung vorgeschlagen, mit denen homogene Mischgüter geschaffen werden können.

### Bezugszeichenliste

- 1.: Mischer
- 2.: Mischtrommel
- 3.: Stirnwände
- 4.: Welle
- 5.: Mischelemente
- 6.: E-Motor
- 7.: Mühle
- 8.: Rotor
- 9.: Stator
- 10.: Längsachse von 7
- 11.: Zähne (Rotor)
- 12.: Zähne (Stator)
- 13.: Flügel
- 14.: Durchtrittsspalten
- 15.: Bolzen
- 16.: Einbauflansch
- 17.: Durchbohrung
- 18.: Radiale Einkerbungen
- 19.: Nabe
- 20.: Antriebswelle
- 21.: Wellenbohrung in 19
- 22.: Nut

## Patentansprüche

1. Verfahren zum Mahlen und Intensivmischen von Schüttgütern und/oder Flüssigkeiten unterschiedlicher Schüttverhalten, Dichte oder Viskosität, bei dem die Mischungskomponenten in einem Behälter mittels Mischwerkzeugen gemischt und in einer zusätzlich im Behälter angeordneten Rotor/Stator-Mühle zerkleinert werden, welche im wesentlichen aus einem inneren und einem äußeren Mahlelement besteht, die zueinander konzentrisch angeordnet und relativ gegeneinander drehbar sind, wobei das innere Mahlelement den Rotor und das äußere Mahlelement den Stator bildet und das Mischgut vom inneren Mahlelement in axialer und radialer Richtung, vom äußeren Mahlelement zumindest in axialer Richtung geführt wird,
dadurch gekennzeichnet,
daß das Mischgut in der Rotor/Stator-Mühle eine Zwangsdurchpressung durch einen, mittels einer kämmend ineinandergreifenden Rotor- und Statorverzahnung gebildeten, Mahlspalt erfährt, und wobei das äußere Mahlelement vom Mischgut nicht in radialer Richtung durchströmbar ist.

2. Verfahren nach Anspruch 1,
dadurch gekennzeichnet,
daß eine Mischungskomponente von außen, durch die Mühle hindurch, in welcher die Zwangsdurchpressung stattfindet, in den Behälter geleitet wird.

3. Vorrichtung zum Mahlen und Intensivmischen von Schüttgütern und/oder Flüssigkeiten unterschiedlicher Schüttverhalten, Dichte oder Viskosität, zur Durchführung des Verfahrens nach einem der Ansprüche 1 oder 2,
mit einem Behälter und einer vorzugsweise konzentrisch in dem Behälter angeordneten Welle (4), wobei an radial von der Welle (4) abstehenden Armen Mischwerkzeuge (5) befestigt sind,
mit mindestens einer, im Behälter im Bereich der Behälterwand angeordneten, Rotor/Stator-Mühle (7), welche im wesentlichen aus einem inneren Rotor (8) und einem äußeren Stator (9) als Mahlelemente besteht, die zueinander konzentrisch angeordnet sowie relativ gegeneinander drehbar sind, wobei das Mischgut vom inneren Mahlelement in axialer und radialer Richtung, vom äußeren Mahlelement zumindest in axialer Richtung führbar ist,
und mit einem Abstand der Mahlelemente zur Behälterwand, der während des Betriebes die Bewegung zumindest eines Mischwerkzeuges (5) mindestens teilweise zwischen der Behälterwand und den Mahlelementen hindurch ermöglicht,
dadurch gekennzeichnet,
daß das äußere Mahlelement vom Mischgut nicht radial durchströmbar ist, und daß der Rotor (8) und der Stator (9) jeweils umfangsverteilt Zähne (11, 12) aufweisen, die kämmend ineinander greifen und einen Mahlspalt (14) zur Zwangsdurchpressung des Mischgutes bilden.

4. Vorrichtung nach Anspruch 3,
dadurch gekennzeichnet,
daß die Zähne (11, 12) trapezoide Form aufweisen, die zur Bildung von Schneidkanten dienen.

5. Vorrichtung nach Anspruch 3 und mindestens einem der vorhergehenden Ansprüche,
dadurch gekennzeichnet,
daß der Rotor (8) mindestens zwei Flügel (13) aufweist, die derart zur Längsachse (10) der Turbomühle (7) angestellt sind, daß das Mischgut eine gezielte Transportkomponente in axialer Richtung erfährt.

6. Vorrichtung nach Anspruch 3 bis 5,
dadurch gekennzeichnet,
daß die Mahlelemente (8,9) aus besonders verschleißfestem Material gefertigt sind.

7. Vorrichtung nach Anspruch 3 bis 6,
dadurch gekennzeichnet,
daß eine Zuführung für eine weitere Komponente von außen in den Stator- und/oder Rotorbereich vorgesehen ist.

8. Vorrichtung nach Anspruch 3 bis 7,
dadurch gekennzeichnet,
daß der Stator (9) durch Befestigungsmittel vorzugsweise zweier Befestigungsbolzen (15) mit einem Einbauflansch (16) verschraubt ist und zum Zwecke der Zuführung von Flüssigkeit von außen in den Mahlbereich bzw. zur Zuführung einer weiteren Mischungskomponente, mindestens einer dieser Bolzen in Längsrichtung eine Durchbohrung (17) aufweist.

9. Vorrichtung nach Anspruch 3 bis 8,
dadurch gekennzeichnet,
daß die Mühle (7) mit variabler Geschwindigkeit antreibbar ist.

10. Vorrichtung nach Anspruch 3 und mindestens einem der vorhergehenden Ansprüche,
dadurch gekennzeichnet,
daß der Stator (9) und/oder der Rotor (8) in Transportrichtung konisch öffnend ausgestaltet ist/sind.

11. Vorrichtung nach Anspruch 3 und mindestens einem der vorhergehenden Ansprüche,
dadurch gekennzeichnet,
daß der Stator (9) und/oder der Rotor (8) in Transportrichtung verjüngend ausgestaltet ist/sind.

12. Vorrichtung nach Anspruch 3 und mindestens einem der vorhergehenden Ansprüche,
dadurch gekennzeichnet,
daß die als Zähne (12) ausgebildeten Mahlelemente des Stators (9), durch die Anordnung von vorzugsweise halbkreisförmigen Einkerbungen (18) geschaffen sind.

## Claims

1. A method for the grinding and intensive mixing of bulk materials and/or liquids with different pouring behaviour, density or viscosity, in which the mixture components are mixed in a container by means of mixing implements and are comminuted in a rotor/stator mill which is additionally arranged in the container and which substantially comprises an inner grinding element and an outer grinding element which are arranged concentrically to one another and are rotatable relative to one another, wherein the inner grinding element forms the rotor and the outer grinding element forms the stator and the mixing material is conveyed in axial and radial direction by the inner grinding element and is conveyed at least in axial direction by the outer grinding element, characterised in that
in the rotor/stator mill the mixing material is constrained to undergo being forced through a grinding clearance formed by means of mating intermeshing rotor and stator toothing, and wherein the mixing material cannot flow through the outer grinding element in radial direction.

2. A method according to Claim 1, characterised in that one mixture component is directed from the outside into the container through the mill in which the constrained passage takes place.

3. An apparatus for the grinding and intensive mixing of bulk material and/or liquids with different pouring behaviour, density or viscosity, for carrying out the method according to either Claim 1 or Claim 2, having a container and a shaft (4) preferably mounted concentrically in the container, mixing implements (5) being secured to arms projecting radially from the shaft (4), with at least one rotor/stator mill (7) which is disposed in the container in the vicinity of the container wall and which substantially comprises an inner rotor (8) and an outer stator (9) as grinding elements which are disposed concentrically to one another and are also rotatable relative to one another, wherein the mixing material can be conveyed by the inner grinding element in axial and radial directions, and can be conveyed at least in axial direction by the outer grinding element, and with a distance from the grinding elements to the container wall which, during operation, makes possible the movement of at least one mixing implement (5) at least partly through between the container wall and the grinding elements, characterised in that the mixing material cannot flow radially through the outer grinding element, and in that the rotor (8) and the stator (9) each have peripherally spaced apart teeth (11, 12) which mate in an intermeshing manner and form a grinding clearance (14) for the constrained passage of the mixing material.

4. An apparatus according to Claim 3, characterised in that the teeth (11, 12) are trapezium-shaped and serve to form cutting edges.

5. An apparatus according to Claim 3 and at least one of the preceding claims, characterised in that the rotor (8) has at least two blades (13) which are so positioned with respect to the longitudinal axis (10) of the turbomill (7) that the mixing material undergoes a controlled transport component in axial direction.

6. An apparatus according to Claims 3 to 5, characterised in that the grinding elements (8, 9) are produced from particularly wear-resistant material.

7. An apparatus according to Claims 3 to 6, characterised in that an inlet for another component is provided from the outside into the stator and/or rotor zone.

8. An apparatus according to Claims 3 to 7, characterised in that the stator (9) is screwed by fastening means, preferably two fastening bolts (15), to a mounting flange (15) and for the purpose of supplying liquid from the outside into the grinding zone and/or for the inlet of a further mixture component at least one of these bolts has a through-bore (17) in longitudinal direction.

9. An apparatus according to Claims 3 to 8, characterised in that the mill (7) can be driven at variable speed.

10. An apparatus according to Claim 3 and at least one of the preceding claims, characterised in that the stator (9) and/or the rotor (8) is/are designed to open conically in transport direction.

11. An apparatus according to Claim 3 and at least one of the preceding claims, characterised in that the stator (9) and/or the rotor (8) are designed to taper in transport direction.

12. An apparatus according to Claim 3 and at least one of the preceding claims, characterised in that the grinding elements of the stator (9) are in the form of teeth (12) formed by the arrangement of preferably semicircular indentations (18).

## Revendications

1. Procédé pour broyer et mélanger de façon intense des matériaux en vrac et/ou des liquides ayant des comportements en vrac, une densité ou une viscosité différents, selon lequel les constituants du mélange sont mélangés dans un récipient à l'aide d'outils de mélange et sont fragmentés dans un moulin à stator/rotor disposé en supplément dans le récipient et qui est constitué essentiellement par un élément intérieur de broyage et un élément extérieur de broyage, qui sont disposés concentriquement l'un à l'autre et peuvent être entraînés en rotation l'un par rapport à l'autre, et selon lequel l'élément intérieur de broyage forme le rotor et l'élément extérieur de broyage forme le stator et le produit mélangé est envoyé dans une direction axiale et dans une direction radiale par l'élément intérieur de broyage et est envoyé au moins dans une direction axiale par l'élément extérieur de broyage, caractérisé en ce
que le produit mélangé est refoulé à force, dans le broyeur à rotor/ stator, à travers une fente de broyage formée au moyen d'une denture du rotor et d'une denture du stator, qui engrènent réciproquement, l'élément extérieur de broyage ne pouvant pas être traversé dans une direction radiale par le produit mélangé.

2. Procédé selon la revendication 1, caractérisé en ce qu'un constituant du mélange est introduit à partir de l'extérieur dans le récipient, en traversant le broyeur dans lequel s'effectue le refoulement forcé.

3. Dispositif pour broyer et mélanger d'une manière intense des matériaux en vrac et/ou des liquides ayant un comportement en vrac, une densité ou une viscosité différente pour la mise en oeuvre du procédé selon l'une des revendications 1 ou 2, comportant
un récipient et un arbre (4) monté de préférence concentriquement dans le récipient, des outils de mélange (5) étant fixés sur des bras qui font saillie radialement à partir de l'arbre (4),
au moins un rotor/stator (7), qui est disposé dans le récipient au voisinage de la paroi de ce dernier et qui est constitué essentiellement par un rotor intérieur (8) et un élément extérieur de broyage du stator (9), qui sont disposés concentriquement l'un à l'autre et peuvent tourner l'un par rapport à l'autre, le produit mélangé pouvant être envoyé dans une direction axiale et dans une direction radiale par l'élément intérieur de broyage et au moins dans une direction axiale par l'élément extérieur de broyage, et les éléments de broyage étant séparés de la paroi du récipient par une distance qui, pendant le fonctionnement, permet le déplacement d'au moins un outil de mélange (5) au moins en partie entre la paroi du récipient et les éléments de broyage,
caractérisé en ce
que l'élément extérieur de broyage ne peut pas être traversé radialement par le produit mélangé et que le rotor (8) et le stator (9) comportent respectivement des dents (11,12) réparties sur leurs périphéries et qui engrènent réciproquement et forment une fente de broyage (14) pour le refoulement à force du produit mélangé à travers cette fente.

4. Dispositif selon la revendication 3, caractérisé en ce que les dents (11,12) possèdent des formes trapézoïdales, qui servent à former des bords de coupe.

5. Dispositif selon la revendication 3 et au moins l'une des revendications précédentes, caractérisé en ce que le rotor (8) comporte au moins deux pales (13), qui sont disposées par rapport à l'axe longitudinal (10) du turbo-broyeur (7) de telle sorte que le produit mélangé est soumis à une composante désirée d'entraînement dans une direction axiale.

6. Dispositif selon les revendications 3 à 5, caractérisé en ce que les éléments de broyage (8,9) sont réalisés en un matériau particulièrement résistant à l'usure.

7. Dispositif selon les revendications 3 à 6, caractérisé en ce qu'il est prévu une application d'un autre constituant dans la zone du stator/du rotor à partir de l'extérieur.

8. Dispositif selon les revendications 3 à 7, caractérisé en ce que le stator (9) est vissé par des moyens de fixation, de préférence deux boulons de fixation (15), à une bride de montage (16) et que, pour l'envoi de liquide dans la zone de broyage à partir de l'extérieur pour l'envoi d'un autre constituant du mélange, au moins l'un de ces boulons possède un passage traversant (17) dans la direction longitudinale.

9. Dispositif selon les revendications 3 à 8, caractérisé en ce que le broyeur (7) peut être entraîné à une vitesse variable.

10. Dispositif selon la revendication 3 et au moins l'une des revendications précédentes, caractérisé en ce que le stator (9) et/ou le rotor (8) sont agencés de manière à s'ouvrir avec une forme conique dans la direction d'entraînement.

11. Dispositif selon la revendication 3 et au moisn l'une des revendications précédentes, caractérisé en ce que le stator (9) et/ou le rotor (8) sont agencés de manière à avoir une forme rétrécie dans la direction de transport.

12. Dispositif selon la revendication 3 et au moins l'une des revendications précédentes, caractérisé en ce que les éléments de broyage du stator (9), réalisés sous la forme de dents (12), sont formés par l'aménagement d'encoches (18) ayant de préférence une forme semi-circulaire.
